# EUROPÄISCHE PATENTSCHRIFT

(11) **EP 0 323 946 B1**
(45) Veröffentlichungstag und Bekanntmachung des Hinweises auf die Patenterteilung: **30.06.1993**
(21) Anmeldenummer: 89730001.8
(22) Anmeldetag: 02.01.1989
(51) Int. Cl.: B65D 90/00, E04G 3/10, E04G 3/16

(54) **Einrichtung zur Wartung von Grossraumbehältern**
Device for maintaining large containers
Dispositif pour la maintenance des grands conteneurs

(30) Priorität: 06.01.1988 DE 3800344; 08.09.1988 DE 3830589
(43) Veröffentlichungstag der Anmeldung: 12.07.1989
(73) Patentinhaber: ISB Generalunternehmen für Industriespezialbau GmbH, D-10627 Berlin (DE)
(72) Erfinder: Klähne, Harald, D-1000 Berlin 27 (DE)
(74) Vertreter: Pfenning, Meinig & Partner

(56) Entgegenhaltungen:
- DE-U- 7 228 472
- US-A- 3 114 433
- US-A- 3 537 545
- US-A- 3 837 429

## Beschreibung

Die Erfindung bezieht sich auf Einrichtungen zur Wartung von Großraumbehältern, wie Lagertanks oder dergleichen Gefäße, mit vorzugsweise wenigstens annähernd rundem Querschnitt gemäß Oberbegriff des Anspruchs 1.

Großraumbehälter der hier interessierenden Art sind Tankgefäße, für die Speicherung von Gasen oder Flüssigkeiten aller Art, wie beispielsweise Stadtgas, Erdöl, verschiedener Erdölfraktionen und anderer Fluids aber auch von Feststoffen, wie feinen Stäuben und dergleichen mehr. Derartige Lagertanks sind von einer zentralen senkrechten Achse aus betrachtet meist rotationssymmetrische Gebilde von zylindrischer, ovaler oder auch Kugelform. Da ihre Höhe oft mehreren Stockwerken eines Gebäudes entspricht, und sie infolge ihrer spezifischen Standorte nicht selten schwer zugänglich sind gestaltet sich ihre Wartung in einer großen Zahl der praktischen Anwendungsfälle schwierig, zeitaufwendig und damit kostenintensiv.

Die Wartung der Lagertanks insbesondere dann, wenn sie leicht brennbare, chemisch agressive oder gar explosionsgefährdete Stoffe aufnehmen, ist jedoch von größter Wichtigkeit und wird folgerichtig vom Gesetzgeber auch in relativ kurzen zeitlichen Abständen als zwingend vorgeschrieben, wenn auch diese Gesetze und Verordnungen in den unterschiedlichen Ländern differierende Inhalte haben.

Bekannt ist das Einrüsten von Großraumbehältern mit handelsüblichen Konstruktionen, wie Gerüstrohren mit Schellenverbindern und das Vorsehen einer Mehrzahl von Arbeitsplattformen die übereinanderliegend innerhalb der Gerüstkonstruktion über Leitern begehbar sind. Die üblichen im Querschnitt kreisrunden Kesselbehälter werden meist segementartig eingerüstet, also nur über jeweils bestimmte Teilbereiche der Umfangsfläche, um so aufeinanderfolgend durch ständiges Umrüsten die erforderlichen Wartungsarbeiten an den Großraumbehältern, wie Renovierungsarbeiten oder Reparaturen aller Art schrittweise durchführen zu können. Die Gerüstaufbauten dürfen dabei nicht in einer solchen Form mit der Behälterwand verbunden werden, daß diese etwa durch Bohrungen oder Befestigungslaschen Beschädigungen oder anderen zusätzlichen Belastungen ausgesetzt wird. Zur Herstellung der erforderlichen Stabilität bedarf es bei oben gestützten Gerüstkonstruktionen daher zusäztlicher Stabilisierungsböcke und/oder Stützverstrebungen außerhalb des Gerüstaufbaus bei oft schwierigen Untergrundverhältnissen, wie weichem Sand oder Grabenführungen um die Großraumbehälter herum.

Neben der vollständigen Einrüstung oder der Segmenteinrüstung mit ihren aufeinanderfolgend langwierigen Rüstmontagen sind auch verschiedene Schwebebühnen bekannt, wobei eine Arbeitsplattform praktisch an zwei Seilen angehängt an jeweils einer bestimmten Stelle des Behälterumfangs am oberen Behälterrand befestigt über dessen Höhenabmessung nach Art eines Fahrstuhles bewegt werden kann. Hierzu dient entweder eine an der Arbeitsbühne vorgesehene Handkurbel oder auch ein Elektromotor,der die Schwebebühne anhebt oder wahlweise absenkt. Für Reparaturarbeiten steht dann jeweils nur der durch die Breite der Schwebebühne vorgegebene geringe Segmentabschnitt des Großraumbehälters zur Verfügung. Auch hier bedarf es der Umrüstung der Schwebebühne und Neuarretierung von beschnitt zu Abschnitt.

Die US-A- 3 537 545 zeigt einen auf einem Gittermast angeordneten zylindrischen Behälter, dessen konvex gewölbter oberer Abdeckungsbereich einen nach außen ragenden zentrischen Zapfen trägt, der integraler Bestandteil dieses Bereichs ist. Eine Gerüstkonstruktion zur Aufnahme einer heb- und senkbaren Arbeitsplattform wird mittels eines Seils an diesem Zapfen befestigt und ist um diesen drehbar. Der Zapfen muß somit sämtliche über radiale Schwenkarme der Gerüstkonstruktion übertragene, durch das Gewicht der Arbeitsplattform bedingte Kräfte aufnehmen, so daß der Behälter entsprechend stabil ausgebildet sein muß. Auch handelt es sich um eine abnehmbare Gerüstkonstruktion, die stets neu am Zapfen befestigt werden muß. Sie ist auch relativ instabil und daher nicht für Großraumbehälter geeignet.

Neben den aufgezeigten Schwierigkeiten für die bekannten Gerüstkonstruktionen zur Wartung von Großraumbehältern ist noch zu berücksichtigen, daß derartige Lagertanks je nach Anwendungszweck mit Abdeckungen unterschiedlichster Formgebung versehen sein müssen, so auch solchen mit mittigen Lüftungsschächten oder sogenannten Domaufbauten, oder daß es sich um Flachbodentanks mit doppelten Wandüngen handeln kann.

Hier setzt die vorliegende Erfindung ein, der die Aufgabe zugrunde liegt, unabhängig von der Bauart solche Großraumbehälter, deren Wartung, wie Reparatur- und/oder Renovierungsarbeiten wesentlich einfacher und schneller durchführen zu können bei gleichzeitig minimiertem Materialaufwand für die Gerüstkonstruktion aus möglichst wenigen standardisierten Einzelteilen.

Die Lösung dieser Aufgabe wird erfindungsgemäß durch die im Kennzeichen des Anspruchs 1 angegebenen Merkmale erreicht. Vorteilhafte Ausgestaltungen und Weiterbildungen dieser Aufgabenlösung ergeben sich aus den Unteransprüchen.

Dadurch, daß sowohl von der bekannten bisher üblichen bodengestützten Ganz- oder Teileinrüstung der Großraumbehälter abgegangen wird und darüber hinaus auch von einer liftartigen Hebebühne vollständig Abstand genommen wird, entfallen die vorstehend hierzu genannten und allgemein bekannten Nachteile vollständig. Die erfindungsgemäße Einrichtung zur Wartung ist als Befahranlage für Lagertanks aller Art besonders einfach in ihrem Aufbau und leicht ohne Spezialwerkzeuge zu montieren, wie auch zu demontieren, sie läßt sich problemlos unabhängig vom Standort des Großraumbehälters und den ihn umgebenden Bodenverhältnissen hängend um den Tank über seinem gesamten Umfang stufenlos verschwenken, und es sind weder an die Behälterwand noch an die Behälterabdeckung besondere Anforderungen gesetzt.

An senkrecht nach unten schwebend hängenden Leitergerüsten, lassen sich in jeder beliebigen Höhe der Gerüstkonstruktion und in den gewünschten Abständen Arbeitsbühnen einlegen, die für sich wiederum standardisierte Einzelteile darstellen. Die Gerüstkonstruktion besteht in wesentlichen Teilen aus für Einrüstungen von Gebäuden und dergleichen bereits bekannten handelsüblichem Material, nämlich Rohrgerüst-Einzelteilen. Bei Lagertanks mit zentralem Lüftungsschacht oder Entlüftungsdom, kommen ein oder mehrere kranarmartige Anschlußstücke hinzu, die gleichfalls von materialsparendem Aufbau sind,und bei Großraumgefäßen mit Festdächern ohne zentralem Lüftungsschacht eine kreisende Achslagerkonstruktion, deren vielseitige Einsatzmöglichkeit sich gleichfalls durch einen einfachen aber wirkungsvollen Aufbau aus wenigen standardisierten Einzelteilen kennzeichnet. Die beiliegenden Zeichnungen zeigen teilweise stark schematisiert verschiedene Ausführungsformen der erfindungsgemäßen Einrichtung zur Wartung von Großraumbehältern aller Art mit vorzugsweise rotationssymmetrischem Querschnitt.

Als Beispiele sollen weitere Vorteile und Einzelmerkmale der Erfindung näher erläutert und beschrieben werden.

Es zeigen:
- Fig. 1: die Draufsicht auf einen zylindrischen Großraumbehälter mit zentrisch fixiertem Drehgestell für die Aufnahme der Gerüstkonstruktion,
- Fig. 2: die Draufsicht auf ein um einen Domschacht fixiertes Drehgestell,
- Fig. 3: eine Seitendarstellung der Anordnung gemäß Fig. 2,
- Fig. 4: eine Teilschnittwiedergabe mit zugehörigem Schwenkarm und Belastungsbock im Bereich der oberen Behälterwandung,
- Fig. 5: die seitliche Darstellung eines möglichen Belastungsbockes
- Fig. 6: eine Draufsicht eines weiteren Ausführungsbeispiels der Vorrichtung nach Fig. 3,
- Fig. 7: die seitliche Darstellung eines Drehgestells für einen Großraumbehälter ohne Lüftungsdom,
- Fig. 8: eine Darstellung gemäß Fig. 7 für den oberen Teil dieses Drehgestells,
- Fig. 9: eine Draufsicht auf das Drehgestell gemäß Fig. 7 und 8, und
- Fig. 10: eine Teildarstellung des Drehgestells von Fig. 7, den unteren Teil betreffend.

Gemäß Ausführungsform der Figuren 1 bis einschließlich 6 besteht die Einrichtung zur Wartung des teilweise angedeuteten zylindrischen Lagertanks 3 im wesentlichen aus dem zentrisch um den Domschacht 2 angeordneten Drehgestell 1, an dem im Ausführungsbeispiel im Winkel von jeweils 120° zueinander radial nach außen führende Schwenkarme gehalten sind, die untereinander durch Verbindungsstreben 5 fixiert sind und aus an den radial äußeren Enden der Schwenkarme 12 im Bereich des oberen Behälterrandes lokalisierten Belastungsböcken 14. An den über den oberen Behälterrand 7 radial nach außen hinausgeführten Verlängerungen der Schwenkarme 12 sind senkrecht nach unten hängend die die Plattformen aufnehmenden Gerüstkonstruktionen befestigt.

Das Drehgestell 1 bildet eine geschlossene Bundbuchse um den auf dem Großraumbehälter zentrisch vorgesehenen Lüftungs- bzw. Domschacht 2.

Fig. 3 zeigt mehrere Einzelheiten einer Ausführungsform eines Drehgestells, das in Fig. 1 insofern nur schematisch angedeutet ist. Wie ersichtlich stellt im Ausführungsbeispiel der Lüftungsschacht 2 die mittige Halterung für die um den vollen Winkel des Behälterumfanges schwenkbare Gerüstkonstruktion dar. Hierbei ist die Rotations- oder Symmetrieachse die senkrechte Mittelachse 8 des Lüftungsschachtes wie in Fig. 3 in strichpunktierter Linienführung angedeutet. Das Drehgestell 1 kennzeichnet sich zunächst dadurch, daß die Bundbuchse 11 waagerecht durch ihre senkrechten Wandungsabschnitte hindurchgeführte Achsstutzen 13 aufweist, an deren radial nach innen gerichteten freien Enden Laufräder 15 gelagert sind, die sich an der äußeren Umfangsfläche des zylindrischen Luftschachtes 2 abstützend an dieser bei Drehung des Drehgestelles und damit der Gerüst-Konstruktion abrollen. Es sind eine Mehrzahl solcher in waagerechter Richtung mittels Muttern 16 verstellbarer und arretierbarer Laufräder um die Umfangsfläche der Bundbuchse 11 vorgesehen. Der untere Teil des Darehgestelles 1 mündet in einen Rahmen 17, der gemäß Ausführungsform nach Fig. 2 sechseckig und gemäß Ausführungsform nach Fig. 6 viereckig sein kann. Selbstverständlich ist es möglich auch andere beliebige Rahmenausgestaltungen für das Drehgestell 1 zu wählen.

Der Rahmen 17 nimmt über senkrechte Bohrungen Achslager auf für höhenverstellbare Walzen oder Räder 18, die auf der Oberfläche des Behälterdaches 4 das Drehgestell 1 abstützend umlaufen . Streben 19 können aus Gründen erhöhter Festigkeit zwischen der Bundbuchse 11 und dem Rahmen 17 vorgesehen werden. Die Laufräder 15 bilden in ihrer waagerechten Verstellbarkeit, hinsichtlich der Zentrierung der Gerüstkonstruktion Justierwalzen, während die Räder 18 in ihrer horizontalen Verstellbarkeit die achsparallele Ausrichtung der Gesamtkonstruktion auf einfache Weise ermöglichen. Am Rahmen 17 des Drehgestells 1 sind darüber hinaus in gleichmäßigen Abständen wenigstens ein , vorzugsweise mehrere in ihrer Höhe verstellbare Gelenkstücke 46 vorgesehen, die im Ausführungsbeispiel gemäß Fig. 4 als rechteckige Pufferplatten ausgebildet sind und Langlöcher aufweisen, die ihrerseits über Bolzen die Verbindungsstreben 12 halten. An den radial äußeren Enden der Verbindungsstreben 12 ist jeweils in der später noch näher zu beschreibenden Weise ein Belastungsbock 14 angebracht, der entlang des oberen Behälterrandes 7 auf dem Behälterdach 4 umläuft, wenn das Drehgestell 1 geschwenkt wird.

Der Belastungsbock 14 ist in Fig. 5 im Querschnitt nochmals vergrößert wiedergegeben. Er besteht im wesentlichen aus einer einfachen Rahmenkonstruktion mit unteren höhenverstellbaren Laufrädern. Es ist jedoch auch ohne weiteres möglich einen solchen wagenartigen Belastungsbock aus vorgefertigten Rohrteilen, unter Verwendung von Rohrverbindern, nämlich Rohrschellen und herkömmlichen Gitterkonstruktionen zu fertigen.

An den radial äußeren freien Enden der über den Behälterrand hinausragenden Verlängerungen der Verbindungsstreben 5 sind, wie später noch näher ausgeführt werden wird, die Leitergänge der Gerüstkonstruktion eingehängt, in die die Arbeitsplattformen in an sich bekannter Weise wie bei anderen Gerüstkonstruktionen eingefügt und arretiert werden können. Die Ausführungsform eines Belastungsbockes gemäß Fig. 5 beschränkt sich in ihrem Querschnitt auf eine trapezförmige Wagenkonstruktion mit jeweils 4 oder 8 Rädern, die um die gesamte Oberfläche des Großbehälters frei umlaufen können und dabei das Gewicht der Gerüstkonstruktion voll aufzunehmen in der Lage sind.

Damit bildet die Gerüstkonstruktion nach dem Ausführungsbeispiel gemäß Fig. 1 bis 6 eine kreisende, d.h. um die volle Umfangfläche des Behälters umlaufende und auf dem Behälterdach 4 ablaufende Konstruktion,an der Leitergänge angehängt sind, die eine beliebige Zahl von Arbeitsbühnen aufzunehmen in der Lage sind, durch die wiederum jede beliebige Stelle der Außenhaut des Großbehälters auf einfachste Weise für Wartungsarbeiten, wie Renovierungen, Neuanstriche, Überwachungstätigkeiten und dgl. mehr erreichbar sind. Unerheblich ist aus wieviel Einzelteilen die sogenannte Bundbuchse 11 des Drehgestelles letztlich zusammengesetzt ist, so daß die Gesamtkonstruktion aus nur wenigen vorgefertigten und standardisierten Einzelteilen aufgebaut werden kann. Die Drehbewegung kann hierbei mittels einfacher Ketten- oder Zahnradübersetzungstriebe realisiert werden. Die Leiterkonstruktionen, die an den radial äußeren Enden der Schwenkarme 12 angehängt werden sind in Fig. 1 mit dem Bezugszeichen 20 angedeutet. Schließlich sei an dieser Stelle noch darauf hingewiesen, daß der Schwenkarm 12, wie insbesondere gemäß Ausführungsbeispiel nach Fig. 6 erkennbar, auch aus einer Gitterkonstruktion bestehen kann, die im Querschnitt beispielsweise Dreiecksform aufweisen kann. Die Vorrichtung zum Einhängen der Leitergestelle bzw. der Arbeitsbühnen ist in Fig. 6 auf der linken Seite andeutungsweise dargestellt.

Bei Großraumbehältern bzw. Tankanlagen mit zwar fester Dachkonstruktion jedoch ohne Lüftungsdom,tritt an die Stelle der Ausführungsform der Fig. 1 bis 6 eine Ausführungsform, wie sie aus den Fig. 7 bis einschließlich 10 zu entnehmen ist. Der Domaufbau wird hier ersetzt durch einen zentrisch auf das Behälterdach aufgesetzten Achsbock 21, der sich aus einem Oberteil 22 und einem Unterteil 23 zusammensetzt. Das Unterteil 23 ist mit dem Oberteil 22 über eine Mehrzahl von wellenähnlichen Stangen 24 verbunden, entlang derer eine höhenverstellbare Verschiebung zwischen Ober- und Unterteil möglich ist. Im Ausführungsbeispiel sind, wie insbesondere Fig. 9 zeigt, insgesamt 6 solcher Stangen 24 im gleichen Abstand zu der senkrechten Mittelachse 8 und untereinander im gleichen Abstand vorgesehen und das Unterteil 23 kann aus im Bereich der durch die Stangen 24 vorgegebenen Ecken zusammengeschweißten Winkeleisen bestehen und die waagerechte Ausrichtung des Winkeleisenvielecks kann mittels höhenverstellbarer Schraubbolzen 25 an den jeweiligen Ecken vorgenommen werden. Die Stangen 24 sind mit dem Unterteil 23 durch Einstecken derselben in geeignete Buchslöcher entlang der genannten Winkeleisen und Arretierung, beispielsweise durch Schraubenbefestigung, starr verbunden und das Oberteil 22 entspricht in seiner Ausführungsform im wesentlichen derjenigen des Unterteils 23, kann also wiederum aus Winkeleisen gefertigt werden, wobei zusätzliche Streben 26 ein zentrisches Achslager 27 halten, das auf diese Weise doppelt, also an seinem oberen und an seinem unteren Ende fixiert ist. In das zentrische Achslager 27 ist freidrehbar eine Achswelle 9 eingesetzt, die über das Oberteil 22 in der Fig. 7 und 8 dargestellten Weise hinausragt. Die Eckenbereiche des Oberteils 22 sind wie diejenigen des Unterteils 23 mit durchlaufenden senkrechten Buchsen und entsprechenden Bohrungen versehen, die Gleitlager für die Stangen 24 vorgeben. Eine HÖhenverstellung des Oberteils 22 auf dem mittleren Abschnitt des sich abstützenden Unterteils 23 kann über die gesamte Länge der Stangen 24 erfolgen, wobei eine stufenlose Fixierung mittels geeigneter Schraubarretierungen möglich ist. Anstelle der höhenverstellbaren Füße 25, die im Ausführungsbeispiel an allen sechs Ecken oder vorteilhaft auch nur an drei Ecken der Unterkonstruktion vorgesehen werden können, ist es auch möglich fahrbare Walzen oder Räder anzubringen, um den Achsbock 21 nicht nur in waagerechter Richtung justieren zu können, sondern gegebenenfalls auch in jede beliebige Winkellage zu einer senkrechten Schnittebene zu bringen. Auf das obere freie Ende mit der Achswelle 9, deren Mittellinie mit der senkrechten Mittelachse 8 des Behälters zusammenfällt, können ein oder mehrere Buchsen aufgesteckt werden, die mit Anschlußstücken, beispielsweise durch Schweißung verbunden sind, an welche wiederum die Schwenkarme 12 zur Aufnahme der Belastungsböcke 14, wie in den Fig. 1 bis 6 beschrieben, anzubringen sind. Aus Fig. 8 sind die Bohrungen 29 zur Aufnahme von Fixierschrauben innerhalb der Lagerbuchsen 28 des Oberteils 22 deutlich zu erkennen, im Gegensatz zu Fig. 7 sind hier auf die Achswelle 9 noch keine Buchsen 30 mit zugehörigen Anschlußstücken 31 aufgesetzt.

Wie Fig. 9 zeigt, sind sowohl das Unterteil als auch das Oberteil neben den die Lagerbuchsen 28 jeweils untereinander verbindenden Winkeleisen zusätzlich mit Radialstreben 32 gesichert oder können zumindest so gesichert sein, wobei insbesondere das Oberteil 22 diese Radialstreben 32 benötigt, um das zentrale Achslager 27, wie dort dargestellt, eindeutig zu fixieren und gegen mögliche auftretende Drehmomente zu sichern.

Unterschiedliche Kesselwölbungen können, wie im Ausführungsbeispiel gemäß Fig. 1 bis 6, durch Verstellung des Neigungswinkels zum Mittelpunkt hin ausgeglichen werden. Unterschiedliche Achslängen können bei entsprechend unterschiedlichen Tankdurchmessern durch geeignete Verlängerung an den Schwenkarmen 12 bei der Montage auf einfachste Weise berücksichtigt werden. In diesem Zusammenhang soll auch Erwähnung finden, daß es möglich ist, die Schwenkarme 12 teleskopartig auszubilden, so daß ihre Länge beliebig eingestellt werden kann. Ein hier nicht näher dargestelltes längenverschiebares Anschlußstück dient als Endstück zum Ausgleich zwischen Mittelpunkt und Belastungsbock, wobei eine Platte, beispielsweise eine Stahlplatte mit entsprechenden Bohrungen und eine hierzu neigbare entsprechende Gegenplatte den Neigungswinkel des Schwenkarmes wiederum stufenlos und praktisch beliebig einstellen lassen.

## Patentansprüche

1. Einrichtung zur Wartung von Großraumbehältern, wie Lagertanks und dergleichen Gefäßen, mit vorzugsweise wenigstens annährend rundem Queschnitt, bestehend aus einer Gerüstkonstruktion zur Aufnahme mehrerer Arbeitsplattformen entlang der Behälterwand, die um die Symmetrieachse (8) des Großraumbehälters entlang dessen gesamter Umfangfläche , sich wenigstens im Bereich des oberen Behälterrandes abstützend, schwenkbar gelagert ist und eine Mehrzahl sich radial nach außen erstreckend Schwenkarme (12) aufweist, an deren jeweils freiem, über die Behälterwandung hinausragenden Ende Leitergitter (20) befestigbar sind, dadurch gekennzeichnet, daß die Schwenkarme (12) mit ihrem jeweil inneren Ende an einem justierbaren zentrischen Drehgestell (1) oder Achsbock (21) angelenkt sind.

2. Einrichtung nach Anspruch 1, dadurch gekennzeichnet, daß das Drehgestell (1) um einen Lüftungsdom (2) auf dem Behälterdach (4) waagerecht und senkrecht justierbar angeordnet ist.

3. Einrichtung nach Anspruch 2, dadurch gekennzeichnet, daß das Drehgestell (1) aus einer Bundbuchse (11) und einem Rahmen (17) besteht, und daß waagerecht verstellbare Laufräder (15) von der Bundbuchse (11) und senkrecht verstellbare Walzen (18) von dem Rahmen (17) aufgenommen sind.

4. Einrichtung nach Anspruch 3, dadurch gekennzeichnet, daß an dem Rahmen (17) zusätzlich Halterungen (46) für die Schwenkarme (12) angebracht sind.

5. Einrichtung nach Anspruch 1, dadurch gekennzeichnet, daß der Achsbock (21) mittig auf dem Behälterdach (4) in Stellung gebracht ist und aus einem Oberteil (22) und einem Unterteil (23) besteht, wobei das Unterteil Schraubbolzen (25) trägt, die die waagerechte Einjustierung des Achsbockes (21) auf dem Behälterdach ermöglichen und das Oberteil (22) eine Achswelle (9) aufnimmt, die zentrisch zur senkrechten Mittelachse (8) ausgerichtet ist, an der über aufsetzbare Buchsen (30) Anschlußstücke (31) gelagert sind, die die Schwenkarme (12) halten.

6. Einrichtung nach Anspruch 5, dadurch gekennzeichnet, daß das Oberteil (22) des Achsbockes (21) gegenüber seinem Unterteil (23) über Stangen (24) höhenverstellbar ist.

7. Einrichtung nach einem der Ansprüche 1 bis 6, dadurch gekennzeichnet, daß die Schwenkarme (12) im Bereich des oberen Behälterrandes (7) des Lagertanks (3) mittels Belastungsböcken (14) höhenverstellbar abgestützt sind.

8. Einrichtung nach einem der Ansprüche 1 bis 7, dadurch gekennzeichnet, daß die Schwenkarme (12) untereinander mittels Verbindungsstreben (5) in vorgegebenen Winkelabständen gehalten sind.

## Claims

1. Device for the maintenance of large containers, such as storage tanks and vessels of this type, preferably of at least approximately circular cross-section, comprising a frame structure for the accommodation of a plurality of work platforms along the container wall, which is mounted to be pivotable around the axis of symmetry (8) of the large container along its entire peripheral surface whilst being supported at least in the area of the upper container edge, and a plurality of radially outwardly extending pivot arms (12), to the respective free end, which protrudes over the container wall, are fitted guiding grids (20̸), **characterised in that** the pivot arms (12) are hinged with their respective inner end to an adjustable central bogie (1) or axial box (21).

2. Device according to claim 1, **characterised in that** the bogie (1) is arranged to be horizontally and perpendicularly adjustable around a ventilation dome (2) of the container roof (4).

3. Device according to claim 2, **characterised in that** the bogie (1) comprises a flange bushing (11) and a frame (17), and that horizontally adjustable running wheels (15) are received by the flange bushing (11), and perpendicularly adjustable rollers (18) are received by the frame (17).

4. Device according to claim 3, **characterised in that** additional holding means (40) for the pivot arms (12) are attached to the frame.

5. Device according to claim 1, **characterised in that** the axial box (21) is positioned centrally on the container roof (4), comprising a top section (22) and a bottom section (23), in which respect the bottom section has threaded bolts (25) to facilitate horizontal setting of the axial box (21) on the container roof, and the top section (22) receives an axial shaft (9) which is aligned centrally to the perpendicular central axis (8), on which are mounted, via push-on bushes (30̸), connecting pieces (31) for holding the pivot arms (12).

6. Device according to claim 5, **characterised in that** the top section (22) of the axial box (21) is height adjustable relative to its bottom section (23) by means of rods (24).

7. Device according to one of claims 1 to 6, **characterised in that** the pivot arms (12) are supported in the area of the upper container edge (7) of the storage tank (3) by means of load trusses (14).

8. Device according to one of claims 1 to 7, **characterised in that** the pivot arms (12) are held at specified angular distances therebetween by means of connecting webs (5).

## Revendications

1. Dispositif d'entretien de grands conteneurs, tels que des réservoirs de stockage et des récipients analogues, à section transversale de préférence au moins approximativement ronde, comprenant une construction d'échafaudage qui est prévue pour recevoir plusieurs plates-formes de travail le long de la paroi du conteneur et est supportée pour pouvoir pivoter autour de l'axe de symétrie (8) du grand conteneur, le long de la totalité de sa surface périphérique, en se soutenant au moins dans la zone du bord supérieur du conteneur, et qui présente un grand nombre de bras pivotants (12) qui s'étendent radialement vers l'extérieur et à l'extrémité respectivement libre desquels, extrémité qui fait saillie au-delà de la paroi du conteneur, peuvent être fixés des réseaux d'échelles (20), caractérisé en ce que les bras pivotants (12) sont, par leur extrémité respectivement interne, articulés sur un chevalet axial (21) ou un châssis rotatif (1) centré, ajustable.

2. Dispositif suivant la revendication 1, caractérisé en ce que le châssis rotatif (1) est agencé, de manière ajustable horizontalement et verticalement, autour d'un dôme d'aération (2) du toit du conteneur (4).

3. Dispositif suivant la revendication 2, caractérisé en ce que le châssis rotatif (1) est constitué d'une douille à collet (11) et d'un cadre (17) et en ce que des roues de roulement (15) réglables horizontalement peuvent être reçues par la douille à collet (11) et des rouleaux réglables verticalement (18) être reçus par le cadre (17).

4. Dispositif suivant la revendication 3, caractérisé en ce que des supports (46) pour les bras pivotants (12) sont en outre agencés sur le cadre (17).

5. Dispositif suivant la revendication 1, caractérisé en ce que le chevalet axial (21) est amené en position centralement sur le toit (4) du conteneur et en ce qu'il est constitué d'une partie supérieure (22) et d'une partie inférieure (23), la partie inférieure portant des boulons filetés (25) qui permettent l'ajustement horizontal du chevalet axial (21) sur le toit du conteneur, la partie supérieure (22) logeant un arbre axial (9) qui est orienté de manière centrée par rapport à l'axe central vertical (8) sur lequel des pièce de raccordement (31), qui maintiennent les bras pivotants (12), sont supportées par l'intermédiaire de douilles (30) démontables.

6. Dispositif suivant la revendication 5, caractérisé en ce que la partie supérieure (22) du chevalet axial (21) est réglable en hauteur par rapport à sa partie inférieure (23) par l'intermédiaire de tiges (24).

7. Dispositif suivant l'une des revendications 1 à 6, caractérisé en ce que les bras pivotants (12) sont, dans la zone du bord supérieur (7) du réservoir de stockage (3), supportés de manière réglable en hauteur au moyen de supports de charge (14).

8. Dispositif suivant l'une des revendications 1 à 7, caractérisé en ce que les bras pivotants (12) sont maintenus à des distances angulaires prédéterminées entre eux au moyen d'entretoises (5).
